# EUROPÄISCHE PATENTSCHRIFT

(11) **EP 0 136 544 B1**
(45) Veröffentlichungstag und Bekanntmachung des Hinweises auf die Patenterteilung: **11.05.1988**
(21) Anmeldenummer: 84110316.1
(22) Anmeldetag: 30.08.1984
(51) Int. Cl.: F02D 9/02, F02M 19/12

(54) **Vorrichtung zum Reduzieren des Bremsmomentes von Brennkraftmaschinen in Kraftfahrzeugen**
Device for reducing the braking torque of internal-combustion engines in vehicles
Dispositif pour réduire le couple de freinage des moteurs à combustion interne de véhicules

(30) Priorität: 01.09.1983 DE 3331597
(43) Veröffentlichungstag der Anmeldung: 10.04.1985
(73) Patentinhaber: Bayerische Motoren Werke Aktiengesellschaft, 80788 München (DE)
(72) Erfinder: Dietrich, Christian, Ing. grad., CH-8039 Wessling (CH)
(74) Vertreter: Bullwein, Fritz

(56) Entgegenhaltungen:
- DE-A- 3 202 796
- FR-A- 2 208 054
- US-A- 4 136 649

## Beschreibung

Die Erfindung bezieht sich auf eine Vorrichtung nach dem Oberbegriff des Patentanspruchs 1.

Aus der DE-OS 2844290 ist es gründsätzlich bekannt, für das Gaspedal oder die Drosselklappe einen derartigen Dämpfer zu verwenden, um die aus einer starken Änderung der zugeführten Kraftstoffmenge resultierenden Stösse, die aus entsprechend starken Änderungen des Drehmoments der Brennkraftmaschine resultieren, weitgehend auszuschliessen. Zu der Wirkung dieses Dämpfers wird in dieser Druckschrift jedoch ausgeführt, dass diese nur unzureichend ist. Ursache hierfür ist der Zielkonflikt, der gerade beim Abfall des Motormoments besteht. Dieses soll eingekuppelt, d.h. bei bestehender Antriebsverbindung zwischen Brennkraftmaschine und den Rädern des Kraftfahrzeugs, relativ langsam abfallen, um einen Überschwinger in der Momentenkennlinie am Rad zu vermeiden und dem Fahrer ausreichend Zeit für eigene fahrdynamische Gegenmassnahmen zur Verfügung zu stellen. Beim Betätigen der Kupplung, beispielsweise beim Schalten, und beim Bremsen soll das Motormoment jedoch schnell abfallen, damit der Motor nicht aufheult oder nachschiebt.

Aus der DE-OS 3202796 ist es ferner bekannt, einen Anschlag für das Leistungsregelorgan vorzusehen, der verhindern soll, dass das als Drosselklappe ausgebildete Leistungsregelorgan im Schiebebetrieb seine vollständige Schliessstellung unmittelbar erreicht. Dabei erfolgt die Bewegung der Drosselklappe bis hin zum Anschlag ungehindert. Erst nach Ablauf einer Zeit von etwa 20 Sekunden wird der Anschlag unwirksam. Dieser mit dem Dämpfer bei der Erfindung insoweit vergleichbare Anschlag dient dazu, der Brennkraftmaschine im Bedarfsfall mehr Gemisch zuzuführen und dadurch eine vollständige Verbrennung zu erreichen.

Schliesslich zeigt die FR-A 2208054 einen Dämpfer, der indirekt auf das Gaspedal einer Brennkraftmaschine wirkt. Der Dämpfer ist mit einem Dämpfungsmedium gefüllt und enthält eine gesteuerte Ablassöffnung, eine Drosselöffnung und ein Rückschlagventil.

Der Erfindung liegt die Aufgabe zugrunde, eine Vorrichtung der eingangs genannten Art zu schaffen, bei der das Motormoment unabhängig vom Bestehen der Antriebsverbindung zwischen Brennkraftmaschine und den angetriebenen Rädern stets in der gewünschten Weise abfällt.

Die Erfindung löst diese Aufgabe durch die kennzeichnenden Merkmale des Patentanspruchs 1. Der Dämpfer ist nunmehr lediglich dann wirksam, wenn dies erforderlich ist. Dies ist dann der Fall, wenn die Antriebsverbindung zwischen der Brennkraftmaschine und den angetriebenen Rädern besteht und ein schneller Abfall des Motormoments nicht erwünscht ist bzw. möglicherweise sogar die genannten fahrdynamischen Probleme zur Folge hat. Ist der Motor jedoch ohne Wirkung auf die Antriebsräder des Kraftfahrzeugs, so lässt der dann wirkungslose Dämpfer einen schnellen Abfall des Motormoments zu.

Die Ermittlung, ob der Dämpfer wirksam zu schalten ist, kann beispielsweise auf elektronischem Wege aus den Änderungen der Drehzahlen eines nicht angetriebenen Rades, ggf. unter Berücksichtigung weiterer Kriterien wie beispielsweise Neigung der Fahrbahnoberfläche, erfolgen. Auf diese Weise lässt sich ohne zusätzliche konstruktive Hilfsmittel feststellen, ob bei einer Rücknahme des willkürlich betätigbaren Beschleunigungshebels gleichzeitig das Kupplungs- und/oder das Bremspedal des Kraftfahrzeugs betätigt ist. Demgegenüber ergibt sich eine einfache konstruktive Realisierung der Erfindung in Form von Betätigungsgliedern, die durch die in Frage stehenden Bedienungselemente der Brennkraftmaschine bzw. des Kraftfahrzeugs, nämlich Beschleunigungshebel (Gaspedal), Kupplungs- und/oder Bremspedal betätigt sind. Diese Betätigungselemente können mechanisch elektrischer, hydraulischer oder pneumatischer Art sein.

Letzteres bietet in Verbindung mit einem Dämpfer, der auf den willkürlich betätigbaren Beschleunigungshebel der Brennkraftmaschine wirkt, die Möglichkeit einer besonders einfachen konstruktiven Ausführung der Erfindung hierzu kann der Dämpfer einen Körper mit einem Dämpfungsmedium umfassen, das bei wirksamen Dämpfer verzögert und bei unwirksamen Dämpfer ungehindert ein- bzw. abgelassen wird und das bei Bewegen des Beschleunigungshebels im Sinne einer Momentzunahme der Brennkraftmaschine ungehindert die umgekehrte Bewegung durchführt.

Der Übersichtlichkeit halber sei im folgenden der Fall betrachtet, dass das Dämpfungsmedium bei einer Bewegung des Beschleunigungshebels im Sinne einer Momentverringerung und wirksamen Dämpfer verzögert abgelassen wird. Dies kann mit Hilfe einer Drosselöffnung erfolgen. Unwirksam kann ein derartiger Dämpfer durch eine Ablassöffnung werden, die durch den Bremshebel und/oder den Kupplungshebel geöffnet ist. Die vorteilhafterweise ungedämpfte Befüllung des Körpers mit dem Dämpfungsmedium bei einer Verstellung des Beschleunigungshebels im Sinne einer Momentzunahme der Brennkraftmaschine kann dabei mit Hilfe eines Rückschlagventils erfolgen, das bei einer derartigen Bewegung des Beschleunigungshebels geöffnet ist.

Neben dieser «Grundausführung» des Dämpfers mit Ablassöffnung, Drosselöffnung und Rückschlagventil können aber auch noch zusätzliche Drosselöffnungen vorgesehen sein bzw. alternativ dazu kann die Bewegung der erstgenannten drei Elemente gesteuert erfolgen, um den Zusammenhang des maximal zulässigen Bremsmoments bzw. umgekehrt auch des maximal zulässigen Antriebsmoments und weiterer Einflussgrössen, wie Drehzahl, Gangstufe, Geschwindigkeit und Kurvenbeschleunigung zu berücksichtigen.

In der Zeichnung ist ein Ausführungsbeispiel der Erfindung dargestellt.

Eine Brennkraftmaschie 1 mit gesteuertem Bremsmoment besitzt ein Leistungsregelorgan in Form einer Drosselklappe 2, die in einem Ansaugkanal 3 angeordnet ist. Die Drosselklappe 2 ist durch einen Beschleunigungshebel in Form eines Gaspedals 4 über eine Übertragungskinematik 5 betätigbar.

Das Bremsmoment der Brennkraftmaschine soll bei bestehender Antriebsverbindung mit den angetriebenen Rädern des Kraftfahrzeugs (nicht dargestellt) verzögert, bei Betätigung eines Kupplungspedals 6 bzw. eines ebenfalls nicht dargestellten Bremspedals unverzögert bis zum Maximum abfallen. Hierzu dient ein Dämpfer 7, der parallel zur Übertragungskinematik 5 angeordnet ist und ebenfalls auf die Drosselklappe 2 wirkt. Der Dämpfer 7 besteht im wesentlichen aus einem Kolben 9, der in einem Gehäuse 8 beweglich ist und dessen Kolbenstange 10 an einem Verstellhebel 2' für die Drosselklappe 2 zusammen mit der Übertragungskinematik 5 angelenkt ist. Im Gehäuse 8 ist ferner ein Rückschlagventil 11, ein durch das Kupplungspedal 6 betätigtes Ablassventil 12 und eine Drossel 13 angeordnet.

Bei einer Bewegung des Gaspedals 4 im Sinne einer Momenterhöhung der Brennkraftmaschine 1 folgt die Drosselklappe 2 dieser Bewegung unmittelbar. Der Dämpfer 7 ist dabei aufgrund der Wirkung des Rückschlagventils 11 nicht wirksam. Dieses ist geöffnet, so dass die Bewegung des Kolbens 9 in Richtung des eingezeichneten Teils 14 ungehindert erfolgen kann. Dieser Vorgang ist schematisch durch Einzeichnen des Kolbens 9 bei vollständig geöffneter Drosselklappe 2 jeweils strichliniert dargestellt.

Wird nunmehr das Gaspedal entlastet, d.h. soll das Moment der Brennkraftmaschine verringert werden, so ist der Dämpfer 7 dann wirksam, wenn das Kupplungspedal 6 nicht betätigt ist. Über die Drossel 13 strömt dabei Luft nur relativ langsam in den Zylinderraum ein und bewirkt eine verzögerte Bewegung des Kolbens 9 entgegen des Pfeils 14. Damit verschliesst die Drosselklappe 2 ebenfalls nur verzögert die Ansaugöffnung 3. Diese Dämpfung der Momentrücknahme der Brennkraftmaschine hat zur Folge, dass fahrdynamisch problematische Momentenerhöhungen durch Drehschwingungen und dadurch Schlupf am Rad sicher vermieden werden können.

Ist hingegen das Kupplungspedal 6 bzw. ergänzend oder alternativ hierzu das nicht gezeigte Bremspedal betätigt, so fällt das Moment der Brennkraftmaschine schnell und entsprechend der Bewegung des Gaspedals 4 ab. Der Dämpfer 7 ist dabei nicht wirksam. Dies wird erreicht mit Hilfe des Ablassventils 12, das bei Betätigen des Kupplungspedals 6 bzw. entsprechend bei Betätigen des Bremspedals dann geöffnet ist und eine direkte Befüllung des Zylinderraums entsprechend der jeweiligen Stellung des Kolbens 9 ermöglicht. Damit ergibt sich in diesem Fall die erwünschte schnelle Momentabnahme der Brennkraftmaschine 1.

Zusammenfassend ergibt sich, dass der Dämpfer 7 nur wirksam ist, wenn bei bestehender Antriebsverbindung zwischen Brennkraftmaschine und den angetriebenen Rädern das ohne diesen Dämpfer bestehende hohe Bremsmoment zu fahrdynamischen Problemen führt bzw. führen könnte. Der Dämpfer 7 ist jedoch nicht wirksam bei einer erwünschten Vergrösserung des Motormoments bzw. auch bei Verringerungen des Motormoments in Verbindung mit dem Betätigen von Kupplung- und/oder Bremspedal. Dabei ist die Antriebsverbindung zwischen Brennkraftmaschine und den angetriebenen Rädern unterbrochen und die Gefahr eines «Durchrutschens» dieser Räder beseitigt bzw. das Bremsmoment in der gleichen Richtung wirksam wie die Betriebsbremse des Kraftfahrzeugs.

## Patentansprüche

1. Vorrichtung zum Reduzieren des Bremsmoments von Brennkraftmaschinen in Kraftfahrzeugen beim Wechsel von Zug- auf Schubbetrieb, mit einem Leistungsregelorgan, dessen Rückstellung in Richtung seiner Ruhelage durch einen Dämpfer (7) beeinflussbar ist, der bei bestehender Antriebsverbindung zwischen der Brennkraftmaschine (1) und den angetriebenen Rädern des Kraftfahrzeugs wirksam ist, dadurch gekennzeichnet, dass der Dämpfer (7) so ausgebildet ist, dass er kontinuierlich während des gesamten Verstellweges des Leistungsregelorgans (2) in Richtung seiner Ruhelage im Sinne einer Verringerung der Geschwindigkeit der Verstellbewegung des Leistungsregelorgans gegenüber dem Betriebsfall ohne wirksamen Dämpfer wirksam ist und dass der Dämpfer unwirksam ist, wenn eine Antriebsverbindung zwischen Brennkraftmaschine und angetriebenen Rädern des Kraftfahrzeugs nicht besteht.

2. Vorrichtung nach Anspruch 1, dadurch gekennzeichnet, dass der Dämpfer (7) auf den willkürlich betätigbaren Beschleunigungshebel (Gaspedal 4) der Brennkraftmaschine wirkt.

3. Vorrichtung nach Anspruch 1 oder 2, dadurch gekennzeichnet, dass der Dämpfer (7) mit einem Dämpfungsmedium befüllt ist, das bei wirksamen Dämpfer verzögert und bei unwirksamen Dämpfer ungehindert abgelassen wird.

4. Vorrichtung nach Anspruch 3, dadurch gekennzeichnet, dass der Dämpfer (7) eine Ablassöffnung (Ablassventil 12) enthält, die bei betätigtem Kupplungspedal (6) und/oder Bremspedal geöffnet ist.

5. Vorrichtung nach den Ansprüchen 3 oder 4, dadurch gekennzeichnet, dass der Dämpfer (7) eine Drosselöffnung (12) besitzt, über die das Dämpfungsmedium einströmt.

6. Vorrichtung nach einem der Ansprüche 3 bis 5, dadurch gekennzeichnet, dass der Dämpfer (7) ein Rückschlagventil (11) besitzt, das bei einer Bewegung des Beschleunigungshebels (Gaspedal 4) im Sinne einer Momenterhöhung geöffnet ist.

7. Vorrichtung nach Anspruch 5, dadurch gekennzeichnet, dass die Drosselöffnung (12) und/ oder eine dazu parallele zweite Drosselöffnung in Abhängigkeit von weiteren Einflussgrössen wie Drehzahl, Gangstufe, Geschwindigkeit und Kurvenbeschleunigung gesteuert ist.

## Claims

1. A device for reducing the braking torque of internal combustion engines in motor vehicles in the change from pulling to overrun operation, the device having a power-regulating element the return of which in the direction of its rest position is influenceable by a damper (7) which is effective when a drive connection exists between the internal combustion engine (1) and the driven wheels of the motor vehicle, characterised in that the damper (7) is so formed that, throughout the displacement of the power-regulating element (2) in the direction of its rest position, it is conti- nously effective in the direction of a reduction of the speed of the displacement movement of the power-regulating element compared with the case of operation without the damper being effective, and that the damper is ineffective when there is no drive connection between the internal combustion engine and the driven wheels of the motor vehicle.

2. A device according to Claim 1, characterised in that the damper (7) acts upon the optionally actuatable throttle lever (accelerator pedal 4) of the internal combustion engine.

3. A device according to Claim 1 or 2, characterised in that the damper (7) is filled with a damping medium which is discharged with delay when the damper is effective and without hindrance when the damper is ineffective.

4. A device according to Claim 3, characterised in that the damper (7) contains an outlet opening (outlet valve 12) which is opened when the clutch pedal (6) and/or brake pedal is actuated.

5. A device according to Claim 3 or 4, characterised in that the damper (7) has a constricted opening (12) by way of which the damping medium flows in.

6. A device according to any one of Claims 3 to 5, characterised in that the damper (7) has a non- return valve (11) which is opened in the case of a movement of the throttle lever (accelerator pedal 4) in the direction of an increase of torque.

7. A device according to Claim 5, characterised in that the constricted opening (12) and/or a second constricted opening parallel thereto is controlled in dependence upon further influencing values such as rotation rate, gear engaged, speed and bend acceleration.

## Revendications

1. Dispositif pour réduire le couple de freinage des moteurs à combustion interne dans des véhicules, lors du changement de fonctionnement en traction pour le fonctionnement en retenue, avec un organe de régulation de puissance, dont la position de rappel en direction de sa position de repos est influençable par un amortisseur (7), qui est efficace lorsque la liaison d'entraînement entre le moteur à combustion interne (1) et les roues entraînées du véhicule est effective,caractérisé en ce que l'amortisseur (1) est conformé de telle sorte qu'il est efficace de manière continue pendant la totalité de la course de réglage de l'organe de régulation de puissance (2), en direction de sa position de repos, au sens d'une limitation de la vitesse du mouvement de réglage de l'organe de régulation de puissance par rapport au cas de fonctionnement sans amortisseur efficace et que l'amortisseur est non efficace lorsqu'il n'y a pas de liaison d'entraînement effective entre le moteur à combustion interne et les roues entraînées du véhiclue.

2. Dispositif selon la revendication 1, caractérisé en ce que l'amortisseur (7) agit sur le levier d'accélération (pédale de gaz 4) du moteur à combustion interne qui est actionnable à volonté.

3. Dispositif selon la revendication 1 ou 2, caractérisé en ce que l'amortisseur (7) est rempli d'un fluide d'amortissement, qui retarde ramor- tisseur quand il est efficace et est évacué sans entraver lorsque l'amortisseur est non efficace.

4. Dispositif selon la revendication 3,caractérisé en ce que l'amortisseur (7) comprend une ouverture d'évacuation, qui est ouverte lorsque la pédale d'embrayage (6) et/ou la pédale de frein sont actionnées.

5. Dispositif selon les revendications 3 ou 4, caractérisé en ce que l'amortisseur (7) possède une ouverture d'étranglement (12), par laquelle s'écoule le fluide d'amortissement.

6. Dispositif selon l'une des revendications 3 à 5, caractérisé en ce que l'amortisseur (7) possède une soupape anti-retour (11), qui est ouverte lors d'un mouvement du levier d'accélération (pédale de gaz 4) au sens d'un accroissement du couple.

7. Dispositif selon la revendication 5, caractérisé en ce que l'ouverture d'étranglement (12) et/ou une deuxième ouverture d'étranglement parallèle à celle-ci sont commandées en fonction de facteurs d'influence tels que la vitesse de rotation, la vitesse engagée, la vitesse et l'accélération en courbe.
